# EUROPÄISCHE PATENTSCHRIFT

(11) **EP 1 660 283 B1**
(45) Veröffentlichungstag und Bekanntmachung des Hinweises auf die Patenterteilung: **14.03.2007**
(21) Anmeldenummer: 03767533.7
(22) Anmeldetag: 12.11.2003
(51) Int. Cl.: B26D 7/20

(54) **VORRICHTUNG ZUM STANZEN VON VERPACKUNGSELEMENTEN OD. DGL.**
DEVICE FOR PUNCHING PACKAGING ELEMENTS OR THE LIKE
DISPOSITIF POUR DECOUPER DES ELEMENTS D'EMBALLAGE OU ANALOGUES

(30) Priorität: 04.09.2003 DE 20313904 U
(43) Veröffentlichungstag der Anmeldung: 31.05.2006
(73) Patentinhaber: METALL + PLASTIK GmbH, D-78315 Radolfzell (DE)
(72) Erfinder: JAKOB, Joachim, 78315 Radolfzell (DE)
(74) Vertreter: Nüsse, Stephan
(86) Internationale Anmeldenummer: PCT/EP2003/012640
(87) Internationale Veröffentlichungsnummer: WO 2005/032775

(56) Entgegenhaltungen:
- EP-A- 0 798 086
- US-A- 5 809 858
- US-A- 5 943 935

## Beschreibung

Die Erfindung betrifft eine Vorrichtung zum Stanzen von flächigen Verpackungselementen od.dgl. nach dem Oberbegriff des Anspruchs 1.

Derartige Stanzvorrichtungen sind insbesondere zum Herstellen von Zuschnitten aus Kartonbogen in der Faltschachtelindustrie bekannt; durch den Stanzvorgang werden Konturen im Kartonbogen erzeugt, welcher dann einer nachgeordneten Ausbrecheinrichtung zugeführt wird. Ausbrechstationen dieser Art sind der EP 0 446 702 A2 bzw. US 5 809 858 A zu entnehmen.

Ein z.B. aus US 5 809 858 A bekannter großer Nachteil von Stanzautomaten ist, dass die Spitzen oder Schneiden der Stanzmesser in unerwünschter Weise nicht auf gleiche Eindringtiefe abgestimmt zu werden vermögen; in einem Schnittbild würden diese Schneiden Punkte einer Kurve erzeugen, da sie in unterschiedlichen Abständen zur Auflage des zu bearbeitenden Bogens stehen.

In Kenntnis dieser Gegebenheiten hat sich der Erfinder das Ziel gesetzt, diesen Mangel zu beseitigen und einen Ausgleich der Messerhöhen bei Stanzvorrichtungen zu schaffen und damit eine Verbesserung des Stanzprozesses.

Dieser Aufgabe ist durch die Merkmale des unabhängigen Anspruches gelöst; die Unteransprüche geben günstige Weiterbildungen an. Bei angegebenen Bemessungsbereichen sollen auch innerhalb der genannten Grenzen liegende Werte als Grenzwerte offenbart und beliebig einsetzbar sein.

Als günstig hat es sich erwiesen, als Schicht eine Matte aus magnetischem Werkstoff vorzusehen; diese ist austauschbar. Sie überspannt in einem erfindungsgemäßen Anwendungsfall die Auflagefläche für den Stanzbogen, kann aber auch aus Mattenelementen mosaikartig zusammengesetzt sein, bevorzugt aus Mattenelementen von etwa 250 mm x 250 mm Größe. In diesem Zusammenhang -- aber nicht auf diesen beschränkt -- wird darauf hingewiesen, dass die Schicht oder Matte Zonen unterschiedlicher Magnetkräfte -- von sehr schwach bis sehr stark -- enthalten kann, dies verteilt auf der gesamten Fläche.

In den beschriebenen Ausgestaltungen kompensiert die Schicht oder Matte den unterschiedlichen Stanzdruck der Stanzmesser und gleicht somit die Schnittqualität aller Messer weitgehend auf ein Niveau an. Der erfindungsgemäße Gedanke führt zu einer erheblichen Verbesserung des Stanzprozesses bei Flachbett-Stanzautomaten bzw. Flachbettstanzeinheiten (z.B. Inline-Stanzen); diese Kompensationsmatte besteht aus magnetischem Werkstoff mit wechselseitiger Wirkung.

Im Rahmen der Erfindung liegt auch, dass zwischen dem Stanzbogen und der Schicht oder Matte aus magnetischem Werkstoff eine metallische Gegenstanzplatte angeordnet ist; deren Dicke soll bevorzugt der Dicke der Schicht oder Matte entsprechen. Nach einem weiteren Merkmal der Erfindung misst die Gegenstanzplatte -- und damit auch die Dicke der Matte etwa 1 mm.

Erfindungsgemäß erfolgt ein
- Messerausgleich der Stanzmesser, d.h. manuelles Zurichten wird deutlich vermindert;
- planes Haften des Stanzbleches an einer Gegenstanzplatte.

Dank der Erfindung wird erreicht, dass die Messerspitzen bzw. Schneiden der Stanzmesser eine zur Oberfläche der Trägerstanzplatte parallel verlaufende Gerade bestimmen, nicht aber -- wie beim Stande der Technik -- auf einer gekrümmten Kurve liegen.

Geringere Messerabnutzung, also eine Verschleißreduzierung, sowie eine gleichmäßige Schnittqualität führt zu einer erkennbaren Qualitätsverbesserung.

Durch deutlich weniger manuelles Zurichten/Kleben, wechselweisen Einsatz einer Stanzform in unterschiedlichen Stanzautomaten wird eine Rüstzeitreduzierung erreicht.

Auch gelangt man zu einer Mehrbogenleistung; durch weniger Nachkleben gibt es weniger Anhaltezeiten während der Produktion sowie durch gleichmäßiges, planes Haften des Stanzbleches weniger Hohlräume, die möglicherweise unkontrolliert beim Stanzen nachgeben.

Schließlich führt die Erfindung zu einer Kostenreduzierung für Stanzformen durch verlängerte Lebensdauer der Messer sowie Verzicht auf teuere Spezialmesser durch Einsatz von Standardmessern.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1, 3:: jeweils einen Querschnitt durch einen Ausschnitt eines Stanzsystems;
- Fig. 2, 4:: jeweils einen vergrößerten Ausschnitt aus Fig. 1 bzw. Fig. 3.

Eine Stanzform 10 enthält mehrere einends aus ihrer Unterfläche 12 herausragende Stanzmesser 14 mit endwärtiger Messerspitze oder Schneide 16. Die Stanzmesser 14 durchsetzen die Stanzform 10 etwa vertikal und sind im Firstbereich der Stanzform 10 von einem Zurichteblech 18 übergriffen.

Der Unterfläche 12 der Stanzform 10 ist in Abstand a eine Trägerstanzplatte 20 der Dicke b von hier etwa 4 mm parallel zugeordnet, auf der -- gegebenenfalls unter Zwischenfügung einer Gegenstanzplatte 24 -- ein Stanzbogen 30 aus Papier, Karton od.dgl. Werkstoff aufliegt, der mit den Schneiden 16 bearbeitet wird.

Die Gegenstanzplatte 24 wird von einem -- je nach Vorgang weichen oder harten -- Blech einer Dicke e von beispielsweise 1 mm gebildet. So erlaubt etwa ein weicheres Blech ein Eindringen der Stanzmesser 14.

Wie der vergrößerte Ausschnitt der Fig. 2 deutlich werden lässt , gibt es in den Stanzformen 10 üblicherweise -- entsprechend einer Kurve K -- geringfügig unterschiedliche Abstände der Schneiden 16 von der Oberfläche 22 der Trägerstanzplatte 20, was zu unexakten Einkerbungen im Stanzbogen 30 führt.

Diesem Mangel begegnet das System der Fig. 3, 4, wie im Ergebnis die Gerade G in Fig. 4 deutlich erkennen lässt; diese verläuft parallel zur Oberfläche 22 der Trägerstanzplatte 20. Hier liegt nämlich der Trägerstanzplatte 20 eine magnetische Kompensationsmatte 26 der beispielsweisen Dicke i von 1 mm auf. Diese -- den Druck ausgleichende -- Kompensationsmatte 26 überdeckt die gesamte Stanzfläche zwischen Gegenstanzplatte 24 und Trägerplatte 20 formatbezogen, also entweder als eine zugeschnittene Matte oder in der Art eines Mosaiks aus gleich großen Quadraten von beispielsweise 250 mm x 250 mm x 1 mm.

Nicht dargestellt ist in der Zeichnung, dass die magnetische Kompensationsmatte 26 in Zonen unterschiedlicher Feldstärken bzw. Magnetkräfte -- von sehr schwach bis sehr stark -- unterteilt zu sein vermag. Dies kann beispielsweise durch Mattenelemente realisiert werden, aus welchen dann die Kompensationsmatte zusammengesetzt ist.

## Patentansprüche

1. Vorrichtung zum Stanzen von flächigen Verpackungselementen od.dgl. wie Stanzbogen (30) aus Papier, Karton oder Wellpappe mit von einer Stanzform (10) abragenden Stanzmessern (14) als Form- oder Trennelement, wobei der auf einer Trägerstanzplatte (20) angeordnete Stanzbogen (20) den Messerspitzen bzw. Schneiden (16) der Stanzmesser (14) zugeordnet ist,
**dadurch gekennzeichnet,**
**dass** zwischen der Oberfläche (22) der Trägerstanzplatte (20) und dem Stanzbogen (30) eine Magnetkraft enthaltende Schicht (26) aus magnetischem Werkstoff angeordnet ist.

2. Vorrichtung nach Anspruch 1, **dadurch gekennzeichnet, dass** die Schicht (26) aus einem elastischen magnetischen Werkstoff besteht.

3. Vorrichtung nach Anspruch 1 oder 2, **dadurch gekennzeichnet, dass** die Schicht (26) aus einem magnetisierten Kunststoff gefertigt ist.

4. Vorrichtung nach einem der Ansprüche 1 bis 3, **dadurch gekennzeichnet, dass** als Schicht eine dünne Matte (26) aus magnetischem Werkstoff vorgesehen ist.

5. Vorrichtung nach Anspruch 4, **dadurch gekennzeichnet, dass** die Matte (26) die Auflagefläche (22) für den Stanzbogen (30) überspannt.

6. Vorrichtung nach einem der Ansprüche 1 bis 4, **dadurch gekennzeichnet, dass** die Schicht (26) aus Mattenelementen mosaikartig zusammengesetzt ist.

7. Vorrichtung nach Anspruch 4, **gekennzeichnet durch** Mattenelemente von etwa 250 x 250 mm Größe.

8. Vorrichtung nach Anspruch 1 bis 7, **dadurch gekennzeichnet, dass** die Fläche der magnetischen Schicht oder Matte (26) sich aus Zonen unterschiedlicher Stärke der Magnetkraft zusammensetzt.

9. Vorrichtung nach einem der Ansprüche 1 bis 8, **dadurch gekennzeichnet, dass** zwischen dem Stanzbogen (30) und der Schicht oder Matte (26) aus magnetischem Werkstoff eine metallische Gegenstanzplatte (24) angeordnet ist.

10. Vorrichtung nach einem der Ansprüche 1 bis 9, **dadurch gekennzeichnet, dass** die Dicke (i) der Schicht oder Matte (26) der Dicke (a) der Gegenstanzplatte (24) etwa entspricht.

11. Vorrichtung nach Anspruch 9 oder 10, **gekennzeichnet durch** eine Dicke (e) der Gegenstanzplatte (24) von etwa 1 mm.

12. Vorrichtung nach einem der Ansprüche 1 bis 11, **dadurch gekennzeichnet, dass** die Messerspitzen bzw. Schneiden (16) der Stanzmesser (14) eine zur Oberfläche (22) der Trägerstanzplatte (20) parallel verlaufende Gerade (G) bestimmen.

## Claims

1. Device for punching flat packaging elements or similar, such as punched sheets (30) made of paper, cardboard or corrugated paper, with punching blades (14), projecting from a punching template (10), as shaping or cutting element, the punched sheet (30) arranged on a carrier punching plate (20) being assigned to the tips of the blade or edges (16) of the punching blade (14),
**characterised in that**
a layer (26) containing magnetic force and made of magnetic material is arranged between the surface (22) of the carrier punching plate (20) and the punched sheet (30).

2. Device according to claim 1, **characterised in that** the layer (26) consists of an elastic magnetic material.

3. Device according to claim 1 or 2, **characterised in that** the layer (26) is made of a magnetised plastics material.

4. Device according to one of claims 1 to 3, **characterised in that** a thin mat made of magnetic material is provided as a layer (26).

5. Device according to claim 4, **characterised in that** the mat (26) stretches over the bearing surface (22) for the punched sheet (30).

6. Device according to one of claims 1 to 4, **characterised in that** the layer (26) is composed of mat elements in the form of a mosaic.

7. Device according to claim 4, **characterised by** mat elements of approximately 250 x 250 mm in size.

8. Device according to claim 1 to 7, **characterised in that** the surface of the magnetic layer or mat (26) is composed of zones of different strength of the magnetic force.

9. Device according to one of claims 1 to 8, **characterised in that** a metal counter-punching plate (24) is arranged between the punched sheet (30) and the layer or mat (26) of magnetic material.

10. Device according to one of claims 1 to 9, **characterised in that** the thickness (i) of the layer or mat (26) approximately corresponds to the thickness (a) of the counter-punching plate (24).

11. Device according to claim 9 or 10, **characterised by** a thickness (e) of the counter-punching plate (24) of approximately 1 mm.

12. Device according to one of claims 1 to 11, **characterised in that** the tips of the blades or edges (16) of the punching blade (14) define a straight line (G) running parallel to the surface (22) of the carrier punching plate (20).

## Revendications

1. Dispositif pour découper des éléments d'emballage bidimensionnels ou similaires tels que des feuilles à découper (30) en papier, en carton ou en carton ondulé, comportant des couteaux à découper (14) faisant saillie d'un bloc (10) de découpage ou de poinçonnage sous la forme d'élément de formage ou de séparation, la feuille à découper (30) disposée sur une plaque (20) de découpe et de support étant associée aux pointes ou tranchants (16) de lame des couteaux à découper,
**caractérisé en ce qu'**une couche (26) en matériau magnétique générant des forces magnétiques est disposée entre la surface extérieure de la plaque (20) à découper et de support et la feuille à découper (30).

2. Dispositif selon la revendication 1, **caractérisé en ce que** la couche (26) se compose d'un matériau magnétique élastique.

3. Dispositif selon la revendication 1 ou 2, **caractérisé en ce que** la couche (26) est réalisée en une matière synthétique magnétisée.

4. Dispositif selon l'une des revendications 1 à 3, **caractérisé en ce qu'**est prévue comme couche une nappe mince (26) en matériau magnétique.

5. Dispositif selon la revendication 4, **caractérisé en ce que** la nappe (26) recouvre la surface d'appui (22) pour les feuilles (30) à découper ou à poinçonner.

6. Dispositif selon l'une des revendications 1 à 4, **caractérisé en ce que** la couche (26) est assemblée à la façon d'une mosaïque à partir d'éléments en nappe.

7. Dispositif selon la revendication 4, **caractérisé par** des éléments en nappe d'une taille d'environ 250 x 250 mm.

8. Dispositif selon les revendications 1 à 7, **caractérisé en ce que** la surface de la couche ou de la nappe magnétique (26) se compose de l'assemblage de zones présentant des intensités différentes de la force magnétique.

9. Dispositif selon l'une des revendications 1 à 8, **caractérisé en ce qu'**entre la feuille à découper (30) et la couche ou la nappe (26) en matériau magnétique est disposée une plaque métallique (24) d'appui de poinçonnage ou de découpage.

10. Dispositif selon l'une des revendications 1 à 9, **caractérisé en ce que** l'épaisseur (i) de la couche ou de la nappe (26) correspond sensiblement à l'épaisseur ((a) de la plaque (24) d'appui de poinçonnage ou de découpage.

11. Dispositif selon la revendication 9 ou 10, **caractérisé par** une épaisseur (e) d'environ 1 mm pour la plaque (24) d'appui de poinçonnage ou de découpage.

12. Dispositif selon l'une des revendications 1 à 11, **caractérisé en ce que** les pointes ou tranchants (16) de lame des couteaux (14) de découpe déterminent une droite (G) courant parallèlement à la surface (22) de la plaque (20) de découpe et de support.
